# EUROPÄISCHE PATENTSCHRIFT

(11) **EP 1 164 347 B1**
(45) Veröffentlichungstag und Bekanntmachung des Hinweises auf die Patenterteilung: **15.09.2004**
(21) Anmeldenummer: 01113873.2
(22) Anmeldetag: 07.06.2001
(51) Int. Cl.: F41A 9/09

(54) **Einrichtung zur Zuführung von grosskalibrigen Geschossen zu einer schweren Waffe, insbesondere einer Panzerhaubitze**
Device for feeding large calibre shells in a heavy artillery gun, in particular a self-propelled howitzer
Dispositif d'alimentation en obus de grand calibre d'un canon lourd, en particulier des obusiers blindés

(30) Priorität: 15.06.2000 DE 10029477
(43) Veröffentlichungstag der Anmeldung: 19.12.2001
(73) Patentinhaber: Krauss-Maffei Wegmann GmbH & Co. KG, 34127 Kassel (DE)
(72) Erfinder: Heldmann, Heinrich, 34119 Kassel (DE)
(74) Vertreter: Feder, Wolf-Dietrich, Dr. Dipl.-Phys.

(56) Entgegenhaltungen:
- EP-A- 0 331 980
- EP-A- 0 521 722
- US-A- 4 481 862
- US-A- 5 965 837

## Beschreibung

Die Erfindung betrifft eine Einrichtung zur Zuführung von großkalibrigen Geschossen zu einer schweren Waffe, insbesondere in einer Panzerhaubitze, bei welcher die Geschosse von einem mit einem Greifer versehenen Geschoßtransporter in eine Bereitschaftsschale eingelegt werden, die in horizontaler Richtung auf einer Führungsbahn verschiebbar und um eine an ihrem einen Ende angeordnete horizontale Schwenkachse in eine im wesentlichen vertikale Stellung nach oben schwenkbar ist, und aus der die Geschosse an eine Ladeschale übergeben werden, die am freien Ende eines um den Schildzapfen der Waffe schwenkbaren Geschoßübergabearmes angeordnet ist.

Eine derartige Einrichtung an einer Panzerhaubitze ist an sich bekannt und beispielsweise in EP 0 331 980 B1 beschrieben. Bei derartigen Einrichtungen tritt das Problem auf, daß das Geschoß, wenn es vom Geschoßtransporter in die Bereitschaftsschale eingelegt wird, dazu neigt, aufgrund des ihm erteilten Impulses in der Bereitschaftsschale nach vorne zu rutschen, was insbesondere dann nachteilig ist, wenn an dem in Einlegerichtung der Geschosse gesehen vorderen Ende der Bereitschaftsschale eine Vorrichtung zur berührungslosen Zündereinstellung für großkalibrige Geschosse angeordnet ist, wie sie beispielsweise in der nicht vorveröffentlichten DE 199 01 673 A1 beschrieben ist. Es kann dann zu Beschädigungen dieser Einrichtung kommen. Es ist schon versucht worden, diesen Nachteil dadurch zu beheben, daß in der Bereitschaftsschale ein Anschlag angeordnet ist, an den sich ein im Bereich des hinteren Endes des Geschosses angeordnetes Umfangsband anlegen soll, wenn das Geschoss in der Bereitschaftsschale nach vorne rutscht. Es hat sich aber nun ergeben, daß Geschosse mit sehr weit vorne liegendem Schwerpunkt beim Vorwärtsrutschen nach vorne etwas abkippen, so daß sich der hintere Teil des Geschosses mit dem Umfangsband anhebt und dieses über den Anschlag hinweggleitet.

Der Erfindung liegt die Aufgabe zugrunde, eine Einrichtung mit den eingangs und im Oberbegriff des Patentanspruchs 1 angegebenen Merkmalen so auszubilden, daß ein Vorwärtsrutschen der Geschosse in der Bereitschaftsschale beim Einlegevorgang mit Sicherheit verhindert wird. Die Einrichtung sollte unabhängig von der Größe und Form der jeweils eingelegten Geschosse sein.

Die Lösung dieser Aufgabe erfolgt erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Die erfindungsgemäße Einrichtung ist so ausgebildet, daß sowohl das Vorwärtsrutschen als auch das Nach-vorne-Abkippen der Geschosse verhindert wird, indem das Geschoß im Bereich der Ogive abgestützt und festgehalten wird. Durch das hierzu verwendete, mit einer Sperrvorrichtung versehene Stützhebelgestänge, das vorzugsweise als Kniehebelsystem ausgebildet ist, wird erreicht, daß die Abbremsung und Abstützung des eingelegten Geschosses in Abhängigkeit von der Bewegung der Ladeschale erfolgt. Wie weiter unten anhand eines Ausführungsbeispiels erläutert, kann damit erreicht werden, daß die Geschoßauflage zu Beginn der Bewegung der Bereitschaftsschale freigegeben ist und sich somit selbsttätig an die Größe und Form des Geschosses anpaßt. Während des Vorwärtslaufes ist die Geschoßauflage dann verriegelt, so daß das Geschoß fest in der Bereitschaftsschale liegt, ohne nach vorne zu rutschen, und am Ende der Bewegung der Bereitschaftsschale ist die Geschoßauflage wieder freigegeben, damit der vordere Bereich des Geschosses von der Programmierstation zur berührungslosen Zündereinstellung ungehindert angefahren werden kann.

Es hat sich weiterhin als vorteilhaft erwiesen, wenn an der Bereitschaftsschale zusätzlich und unabhängig von der Einrichtung zur Abbremsung und Halterung der Geschosse in der waagrechten Stellung der Bereitschaftsschale eine Einrichtung zum Festhalten des in die Bereitschaftsschale eingelegten Geschosses in radialer Richtung beim Hochschwenken der Bereitschaftsschale angeordnet ist, die verhindert, daß das Geschoß beim Hochschwenken der Bereitschaftsschale aus dieser herauskippt.

Im folgenden wird anhand der beigefügten Zeichnungen ein Ausführungsbeispiel für eine Einrichtung zur Zuführung von großkalibrigen Geschossen zu einer schweren Waffe einer Panzerhaubitze näher erläutert.

In den Zeichnungen zeigen:
Fig. 1 in einer teilweise geschnittenen Seitenansicht die Bereitschaftsschale mit einem eingelegten Geschoß in einer Stellung kurz vor dem Ende der Längsbewegung der Bereitschaftsschale;
Fig. 2 in einer Darstellung analog Fig. 1 die Bereitschaftsschale in einer Stellung nach dem Ende der Längsbewegung;
Fig. 3 ein Querschnitt durch die Bereitschaftsschale in einer vertikalen Ebene nach der Linie III - III in Fig. 1;
Fig. 4 eine Ansicht der Bereitschaftsschale von vorne (in Fig. 1 von links gesehen);
Fig. 5 eine Aufsicht auf die Bereitschaftsschale nach den Fig. 1 bis 4.

Im folgenden werden nur die Teile einer Einrichtung zur Zuführung von großkalibrigen Geschossen zu einer schweren Waffe in einer Panzerhaubitze dargestellt und beschrieben, die das Einlegen und Festhalten der Geschosse in der Bereitschaftsschale betreffen. Diese Bereitschaftsschale kann innerhalb eines Munitionszuführungssystems in einer Panzerhaubitze angeordnet sein, wie beispielsweise in EP 0 331 980 B1 beschrieben. Weiterhin kann in ebenfalls nicht eigens dargestellter und erläuterter Weise an der Bereitschaftsschale eine Vorrichtung zur berührungslosen Zündereinstellung für großkalibrige Geschosse angeordnet sein, wie in DE 199 01 673 A1 beschrieben.

Die Geschosse werden von dem nicht dargestellten, mit einem Greifer versehenen Geschoßtransporter in die Bereitschaftsschale 1 eingelegt, die in horizontaler Richtung auf einer Führungsbahn 2 verschiebbar und um eine an ihrem hinteren Ende angeordnete horizontale Schwenkachse S in eine im wesentlichen vertikale Stellung nach oben schwenkbar ist.

In die Bereitschaftsschale 1 können Geschosse unterschiedlicher Länge und Form eingelegt werden. In den Zeichnungen ist eine Geschoßform GS in durchgezogenen Linien dargestellt, andere Geschoßformen sind in gestrichelten oder strichpunktierten Linien dargestellt.

Die Führungsbahn ist lediglich durch die Grundplatte 2 angedeutet, weitere Führungsmittel bestehen aus nicht dargestellten, seitlich angeordneten Führungsschienen.

An der Bereitschaftsschale 1 ist eine Vorrichtung zum Abbremsen und Festhalten eines in die Bereitschaftsschale eingelegten Geschosses in axialer Richtung angeordnet. Hierzu ist an dem der Geschoßspitze zugeordneten Ende 1.1 der Bereitschaftsschale 1 eine Geschoßauflage 3 vorgesehen, auf die das Geschoß GS beim Einlegen in die Bereitschaftsschale 1 aufläuft und im Bereich der Ogive abgestützt wird. Hierdurch wird ein weiteres Vorrutschen sowie ein Abkippen des Geschosses GS nach vorne verhindert. Die Geschoßauflage 3 ist auf einem Stützhebelgestänge angeordnet, das als Kniehebelsystem ausgebildet ist und einen ersten Abstützhebel 4 besitzt, der, wie aus den Figuren 4 und 5 ersichtlich, gabelförmig ausgebildet ist und an seinen beiden hinteren Enden 4.1 über Halterungsböcke 10 am Bodenteil 1.2 der Bereitschaftsschale 1 angelenkt ist, wobei jeweils im Bereich des Gelenks angeordnete Schenkelfedern 11 den Abstützhebel 4 mit einer Kraft beaufschlagen, die sein freies Ende 4.2, an dem die Geschoßauflage 3 befestigt ist, nach oben drücken. Der erste Abstützhebel 4 erstreckt sich somit in Einlegerichtung des Geschosses GS und schräg nach oben verlaufend. Das Kniehebelsystem besitzt einen zweiten Abstützhebel 5, der an seinem einen Ende 5.1 gelenkig mit dem freien Ende 4.2 des ersten Abstützhebels 4 verbunden ist. Auch der zweite Abstützhebel 5 ist gabelförmig ausgebildet, und an den jeweiligen Kniehebelgelenken 12 sind Schenkelfedern 13 angeordnet, die das andere Ende 5.2 des zweiten Abstützhebels 5 nach unten in Richtung auf den Boden 1.2 der Bereitschaftsschale 1 drücken. Der zweite Abstützhebel 5 erstreckt sich somit in Einlegerichtung des Geschosses GS schräg nach unten verlaufend und trägt an seinem unteren Ende 5.2 eine Sperrklinke 5.3, die auf zwei mit Abstand voneinander in axialer Richtung verlaufenden Gleitbahnen 6 aufsitzt. Zwischen den Gleitbahnen 6 befindet sich eine Sperrzahnstange 7, in welche die Sperrklinke 5.3 eingreift, wenn sich die Sperrzahnstange 7 oberhalb der Gleitbahnen 6 befindet. Wenn die Sperrklinke 5.3 in die Sperrzahnstange 7 eingreift, ist das Kniehebelsystem verriegelt und die Geschoßauflage 3 kann sich auch beim Auflegen des Geschosses GS nicht mehr absenken. Zur Steuerung der Auf- und Ab-Bewegung der Sperrzahnstange 7 ist diese auf einem Gleitschuh 8 angeordnet, der in einer Ausnehmung des Bodens 1.2 der Bereitschaftsschale 1 anheb- und absenkbar gelagert ist und mittels Druckfedern 14 in Richtung nach unten beaufschlagt wird, so daß sich seine Unterseite je nach der Stellung der Bereitschaftsschale 1 auf der Führungsbahn 2 entweder auf eine in Längsrichtung zur Führungsbahn verlaufende Steuerleiste 9 mit einer Auffahrrampe 9.1 und einer Abfahrrampe 9.2 auflegt (s. Fig. 1) oder am Ende der Bewegung der Bereitschaftsschale 1 direkt auf der Grundplatte 2 der Führungsbahn aufliegt (s. Fig. 2). Bei der Bewegung der Bereitschaftsschale 1 längs der Führungsbahn 2 läuft der Gleitschuh 8 über die Rampe 9.1 auf die Steuerleiste 9 auf und wird dabei entgegen der Kraftwirkung der Federn 14 angehoben, was zur Folge hat, daß die Sperrzahnstange 7 zwischen den Gleitbahnen 6 nach oben austritt und die Sperrklinke 5.3 in die Sperrzahnstange 7 eingreift. Je nach der Größe des eingelegten Geschosses ist dann das Kniehebelsystem in einer bestimmten, durch das Geschoß festgelegten Höhenlage verriegelt. In den Figuren 1 und 2 ist eine höhere Stellung der beiden Abstützhebel 4 und 5 und der Geschoßauflage 3 in durchgezogenen Linien dargestellt, während eine tiefere Stellung bei einem größeren Geschoß in gestrichelten Linien dargestellt ist. Durch diese Verriegelung des Kniehebelsystems ist die Geschoßauflage 3 derart fixiert, daß sich das eingelegte Geschoß GS nicht in axialer Richtung weiterbewegen und auch nicht nach vorne abkippen kann.

An der Unterseite des Gleitschuhs 8 ist eine Gleitkufe 8.1 gelagert, die gegen die Kraft einer Druckfeder 8.2 an den Gleitschuh 8 andrückbar ist und über welche der Gleitschuh 8 auf der Steuerleiste 9 aufsitzt. Das Stärkeverhältnis der Federn 8.2 und 14 ist so aufeinander abgestimmt, daß eine gute Nachführung des Gleitschuhs 8 bei der Bewegung über die Steuerleiste 9 und die Rampen 9.1 und 9.2 sichergestellt ist.

Die in den Fig. 1 bis 5 dargestellte Bereitschaftsschale ist zusätzlich mit einer Vorrichtung zum Festhalten eines in die Bereitschaftsschale eingelegten Geschosses in radialer Richtung beim Hochschwenken der Bereitschaftsschale versehen. Diese Vorrichtung besitzt einen um eine in axialer Richtung verlaufende Achse D schwenkbaren, zweiarmigen Schwenkhebel 15.1 - 15.2 (Fig. 3), dessen erster Arm 15.1 das in der Bereitschaftsschale 1 liegende Geschoß GS auf einem Teil seines der offenen Seite der Bereitschaftsschale zugewandten Umfanges umgreift. Der zweite Arm 15.2 des Schwenkhebels besitzt an seinem Ende eine Stellschraube 15.3 und liegt gegenüber einer Öffnung im Bodenbereich des inneren Teiles 1.3 der Bereitschaftsschale 1. Der Schwenkhebel 15.1 - 15.2 wird durch eine Feder 15.4 in einer Richtung kraftbeaufschlagt, was dazu führt, daß, wenn kein Geschoß in der Bereitschaftsschale liegt, der zweite Arm 15.2 mit der Stellschraube 15.3 durch den inneren Teil 1.3 der Bereitschaftsschale 1 hindurch in deren Innenraum hineinragt. Diese Stellung ist in Fig. 3 strichpunktiert angedeutet. Unter dem Gewicht des Geschosses GS wird dann durch Druck auf die Stellschraube 15.3 der Schwenkhebel 15.1 - 15.2 verschwenkt, so daß der erste Arm 15.1 zum Festhalten des Geschosses GS nach innen schwenkt und in dieser Stellung automatisch verriegelt wird. Hierzu dient ein Verriegelungsbolzen 15.5, der im ersten Arm 15.1 des Schwenkhebels drehbar gelagert ist und mittels eines Exzenters einstellbar ist. Durch den Exzenter kann die Klemmkraft zum Geschoßmantel eingestellt werden. Beim Verschwenken des Schwenkhebels 15.1 - 15.2 rastet der Verriegelungsbolzen 15.5 in eine Ausnehmung eines Entriegelungsschiebers 16 ein. Durch Betätigung des Entriegelungsschiebers 16 gegen die Kraft einer Feder 16.1 kann die Verriegelung gelöst und das Geschoß GS aus der Bereitschaftsschale 1 entnommen werden.

## Patentansprüche

1. Einrichtung zur Zuführung von großkalibrigen Geschossen zu einer schweren Waffe, insbesondere in einer Panzerhaubitze, bei welcher die Geschosse (GS) von einem mit einem Greifer versehenen Geschoßtransporter in eine Bereitschaftsschale (1) eingelegt werden, die in horizontaler Richtung auf einer Führungsbahn (2) verschiebbar und um eine an ihrem einen Ende angeordnete horizontale Schwenkachse (S) in eine im wesentlichen vertikale Stellung nach oben schwenkbar ist und aus der die Geschosse (GS) an eine Ladeschale übergeben werden, die am freien Ende eines um den Schildzapfen der Waffe schwenkbaren Geschoßübergabearmes angeordnet ist, **gekennzeichnet durch** eine an der Bereitschaftsschale (1) angeordnete Vorrichtung zum Abbremsen und Festhalten eines in die Bereitschaftsschale eingelegten Geschosses (GS) in axialer Richtung mit einer Geschoßauflage (3) an dem der Geschoßspitze zugeordneten Ende (1.1) der Bereitschaftsschale (1) zur Abstützung des in die Bereitschaftsschale eingelegten Geschosses im Bereich der Ogive, wobei die Geschoßauflage (3) auf einem gegen Federkraft absenkbaren Stützhebelgestänge (4 - 5) angeordnet ist, dessen Absenkbewegung während einer vorgegebenen Wegstrecke der Bereitschaftsschale (1) auf der Führungsbahn (2) mittels einer Sperrvorrichtung verriegelt ist.

2. Einrichtung nach Anspruch 1, **dadurch gekennzeichnet, daß** das Stützhebelgestänge als Kniehebelsystem ausgebildet ist mit einem ersten Abstützhebel (4), der schwenkbar im Bodenbereich der Bereitschaftsschale (1) angelenkt ist und sich in Einlegerichtung des Geschosses und schräg nach oben verlaufend erstreckt und an dessen freiem Ende die Geschoßauflage (3) angeordnet ist, und einem zweiten Abstützhebel (5), der an seinem einen Ende (5.1) gelenkig mit dem freien Ende (4.2) des ersten Abstützhebels (4) verbunden ist und sich in Einlegerichtung des Geschosses und schräg nach unten verlaufend erstreckt und dessen anderes Ende (5.2) über die Sperrvorrichtung in axialer Richtung verschiebbar mit der Bereitschaftsschale (1) im Bodenbereich verbunden ist.

3. Einrichtung nach Anspruch 2, **dadurch gekennzeichnet, daß** die Sperrvorrichtung eine am anderen Ende (5.2) des zweiten Abstützhebels (5) angeordnete Sperrklinke (5.3) aufweist, die auf zwei mit Abstand voneinander in axialer Richtung angeordneten Gleitbahnen (6) aufsitzt, zwischen denen eine Sperrzahnstange (7) derart anheb- und absenkbar angeordnet ist, daß in der abgesenkten Stellung die Sperrklinke (5.3) auf der Gleitbahn (6) verschiebbar angeordnet ist, während sie in der angehobenen Stellung in die Sperrzahnstange (7) eingreift, so daß das Kniehebelsystem verriegelt ist, wobei die Stellung der Sperrzahnstange (7) durch die Bewegung der Bereitschaftsschale (1) gesteuert ist.

4. Einrichtung nach Anspruch 3, **dadurch gekennzeichnet, daß** die Sperrzahnstange (7) auf einem in einer Ausnehmung des Bodens (1.2) der Bereitschaftsschale (1) anheb- und absenkbar gelagerten und zusammen mit der Bereitschaftsschale in axialer Richtung verschiebbaren Gleitschuh (8) angeordnet ist, der bei der axialen Bewegung der Bereitschaftsschale mit seiner Unterseite auf eine fest unterhalb der Bereitschaftsschale angeordnete Steuerleiste (9) aufläuft und wieder von ihr abläuft und dabei gegen die Kraftwirkung eines Federelements (14) angehoben und abgesenkt wird.

5. Einrichtung nach Anspruch 4, **dadurch gekennzeichnet, daß** der Gleitschuh (8) über eine gegen die Kraft einer Druckfeder (8.2) an ihn andrückbare Gleitkufe (8.1) auf der Steuerleiste (9) aufsitzt.

6. Einrichtung nach einem der Ansprüche 1 bis 5, **dadurch gekennzeichnet, daß** die auf das Kniehebelsystem (4 - 5) nach oben ausgeübte Kraft auf der Wirkung von im Bereich der Gelenkverbindungen (10, 12) angeordneten Federelementen (11, 13) beruht.

7. Einrichtung nach einem der Ansprüche 1 bis 6, **gekennzeichnet durch** eine an der Bereitschaftsschale (1) angeordnete Vorrichtung zum Festhalten eines in die Bereitschaftsschale eingelegten Geschosses in radialer Richtung beim Hochschwenken der Bereitschaftsschale mit einem um eine in axialer Richtung verlaufende Achse (D) schwenkbaren, zweiarmigen Schwenkhebel (15.1-15.2), dessen erster Arm (15.1) derart anschwenkbar ist, daß er das in der Bereitschaftsschale liegende Geschoß (GS) auf einem Teil seines der offenen Seite der Bereitschaftsschale zugewandten Umfanges umgreift, und dessen zweiter Arm (15.2) mindestens mit einem Endabschnitt (15.3) **durch** eine Öffnung im Bodenbereich (1.3) der Bereitschaftsschale (1) derart unter der Wirkung einer Feder (15.4) in sie einschwenkbar ist, daß unter dem Gewicht des Geschosses der zweite Arm (15.2) aus der Öffnung herausgedrückt wird und **dadurch** der erste Arm (15.1) zum Festhalten des Geschosses (GS) nach innen verschwenkt und **durch** eine lösbare Verriegelungsvorrichtung (15.5 - 16) in dieser Stellung verriegelt wird.

## Claims

1. Device for feeding large-calibre shells to a heavy weapon, in particular in a self-propelled gun, whereby the shells (GS) are inserted by a shell conveyor provided with a gripper into a stand-by tray (1), which is displaceable in horizontal direction along a guideway (2) and pivotable about a horizontal swivelling axis (S) disposed at its one end up into a substantially vertical position and from which the shells (GS) are transferred to a loading tray, which is disposed on the free end of a shell transfer arm, which is pivotable about the trunnion of the weapon, **characterized by** an apparatus disposed on the stand-by tray (1) for axially braking and securing a shell (GS) inserted into the stand-by tray, comprising a shell rest (3) on the end (1.1) of the stand-by tray (1) associated with the shell nose for supporting the shell inserted into the stand-by tray in the region of the ogive, wherein the shell rest (3) is disposed on a supporting lever linkage (4 - 5), which is lowerable counter to spring action and the lowering movement of which is locked by means of a locking apparatus over a defined displacement distance of the stand-by tray (1) along the guideway (2).

2. Device according to claim 1, **characterized in that** the supporting lever linkage is designed as a toggle lever system comprising a first supporting lever (4), which is pivotally coupled in the bottom region of the stand-by tray (1) and extends in the direction of insertion of the shell and running obliquely upwards and on the free end of which the shell rest (3) is disposed, and a second supporting lever (5), which at its one end (5.1) is hinge-connected to the free end (4.2) of the first supporting lever (4) and extends in the direction of insertion of the shell and running obliquely downwards and the other end (5.2) of which is connected by the locking apparatus in an axially displaceable manner to the stand-by tray (1) in the bottom region.

3. Device according to claim 2, **characterized in that** the locking apparatus comprises a detent pawl (5.3), which is disposed on the other end (5.2) of the second supporting lever (5) and seated on two mutually spaced slideways (6), which are disposed in axial direction and between which a ratchet gear rack (7) is disposed so as to be liftable and lowerable in such a way that in the lowered position the detent pawl (5.3) is disposed displaceably on the slideway (6), while in the lifted position the detent pawl (5.3) engages into the ratchet gear rack (7) so that the toggle lever system is locked, wherein the position of the ratchet gear rack (7) is controlled by the movement of the stand-by tray (1).

4. Device according to claim 3, **characterized in that** the ratchet gear rack (7) is disposed on a sliding block (8), which is mounted in a liftable and lowerable manner in a recess of the base (1.2) of the stand-by tray (1) and is displaceable together with the stand-by tray in axial direction and which during the axial movement of the stand-by tray runs with its underside onto a control strip (9) disposed in a fixed manner below the stand-by tray and runs back off the control strip and in said case is lifted and lowered counter to the action of a spring element (14).

5. Device according to claim 4, **characterized in that** the sliding block (8) is seated on the control strip (9) via a skid (8.1), which is pressable against the sliding block (8) counter to the action of a compression spring (8.2).

6. Device according to one of claims 1 to 5, **characterized in that** the force exerted in an upward direction upon the toggle lever system (4 - 5) is based on the action of spring elements (11, 13) disposed in the region of the hinge joints (10, 12).

7. Device according to one of claims 1 to 6, **characterized by** an apparatus disposed on the stand-by tray (1) for securing a shell, which has been inserted into the stand-by tray, in radial direction during the upward swivelling of the stand-by tray, comprising a two-armed pivoted lever (15.1 - 15.2), which is pivotable about an axially extending axis (D) and the first arm (15.1) of which is pivotable in such a way that it embraces the shell (GS) situated in the stand-by tray at a part of its circumference facing the open side of the stand-by tray and the second arm (15.2) of which is pivotable at least with an end portion (15.3) through an opening in the bottom region (1.3) of the stand-by tray (1) in such a manner under the action of a spring (15.4) into the stand-by tray that under the weight of the shell the second arm (15.2) is pressed out of the opening and consequently the first arm (15.1) in order to secure the shell (GS) is pivoted inwards and locked in this position by means of a releasable locking apparatus (15.5 - 16).

## Revendications

1. Dispositif d'alimentation en obus de grand calibre d'une arme lourde, en particulier d'un obusier, dans lequel les obus (GS) sont insérés par un transporteur d'obus muni d'une pince dans un plateau de mise en attente (1) qui peut être déplacé dans la direction horizontale sur une voie de guidage (2) et pivoter vers le haut autour d'un axe de pivotement horizontal (S) disposé à une de ses extrémités pour atteindre une position essentiellement verticale, et duquel les obus (GS) sont transférés à un plateau de chargement qui est disposé à l'extrémité libre d'un bras de transfert d'obus pouvant pivoter autour du tourillon de l'arme, **caractérisé par** un dispositif placé sur le plateau de mise en attente (1) destiné à freiner et à fixer un obus (GS) inséré dans le plateau de mise en attente dans la direction axiale avec un support d'obus (3) à l'extrémité (1.1) du plateau de mise en attente (1) associée à la pointe de l'obus afin de supporter l'obus placé dans le plateau de mise en attente (1) dans la zone de l'ogive, le support d'obus (3) étant disposé sur une tige de levier support (4 - 5) pouvant être abaissée contre la force d'un ressort, dont le mouvement vers le bas est verrouillé pendant un parcours prédéterminé du plateau de mise en attente (1) sur la voie de guidage (2) au moyen d'un dispositif de blocage.

2. Dispositif selon la revendication 1, **caractérisé en ce que** la tige de levier support est conçue comme un système à genouillère avec un premier levier de support (4) qui est articulé de manière à pouvoir pivoter dans la zone du fond du plateau de mise à disposition (1) et s'étend dans la direction d'insertion de l'obus et est orienté à l'oblique vers le haut, et à l'extrémité libre duquel le support d'obus (3) est disposé, et avec un deuxième levier de support (5) qui est relié de manière articulée à une de ses extrémités (5.1) avec l'extrémité libre (4.2) du premier levier de support (4) et s'étend dans la direction d'insertion de l'obus à l'oblique vers le bas et dont l'autre extrémité (5.2) est reliée avec le plateau de mise en attente (1) dans la zone du fond de manière à pouvoir se déplacer dans la direction axiale par l'intermédiaire du dispositif de blocage.

3. Dispositif selon la revendication 2, **caractérisé en ce que** le dispositif de blocage présente un cliquet de blocage (5.3) disposé à l'autre extrémité (5.2) du deuxième levier de support (5) qui repose sur deux voies de glissement (6) disposées à distance l'une de l'autre dans la direction axiale, entre lesquelles une crémaillère de blocage (7) est disposée de manière à pouvoir se lever et s'abaisser, de telle sorte que, dans la position abaissée, le cliquet d'arrêt (5.3) est disposé de manière à pouvoir se déplacer sur la voie de glissement (6), tandis que, dans la position levée, il s'insère dans la crémaillère de blocage (7), de telle sorte que le système à genouillère est verrouillé, la position de la crémaillère de blocage (7) étant commandée par le déplacement du plateau de mise en attente (1).

4. Dispositif selon la revendication 3, **caractérisé en ce que** la crémaillère de blocage (7) est disposée sur un coulisseau (8) monté de manière à pouvoir se lever et s'abaisser dans un évidement du fond (1.2) du plateau de mise en attente (1) et pouvant se déplacer dans la direction axiale, conjointement avec le plateau de mise en attente (1), ledit coulisseau arrivant, lors du déplacement axial du plateau de mise en attente, avec sa face inférieure sur une barre de commande (9) disposée au-dessous du plateau de mise en attente et s'en écarte en étant levé et abaissé contre l'action de la force d'un élément à ressort (14).

5. Dispositif selon la revendication 4, **caractérisé en ce que** le coulisseau (8) repose sur la barre de commande (9) par l'intermédiaire d'un patin de glissement (8.1) pouvant être appuyé sur lui contre la force d'un ressort de pression (8.2).

6. Dispositif selon l'une des revendications 1 à 5, **caractérisé en ce que** la force exercée vers le haut sur le système à genouillère (4 - 5) repose sur l'action d'éléments à ressort (11, 13) disposés dans la zone des liaisons articulées (10, 12).

7. Dispositif selon l'une des revendications 1 à 6, **caractérisé par** un dispositif disposé sur le plateau de mise en attente (1) destiné à maintenir dans le sens radial un obus placé dans le plateau de mise en attente lors du pivotement vers le haut dudit plateau avec un levier de pivotement (15.1-15.2) à deux bras, pouvant pivoter autour d'un axe (D) s'étendant dans la direction axiale, dont le premier bras (15.1) peut pivoter de manière à ce qu'il entoure l'obus (GS) se trouvant dans le plateau de mise en attente sur une partie de sa circonférence tournée vers le côté ouvert du plateau de mise en attente et dont le deuxième bras (15.2) peut pivoter au moins avec un segment d'extrémité (15.3) par une ouverture dans la zone du fond (1.3) du plateau de mise en attente (1) dans celui-ci sous l'action d'un ressort (15.4), de telle sorte, sous le poids de l'obus, le deuxième bras (15.2) est poussé hors de l'ouverture et que le premier bras (15.1) est pivoté vers l'intérieur pour maintenir l'obus (GS) et est verrouillé dans cette position par un dispositif de verrouillage séparable (15.5 - 16).
